# EUROPÄISCHE PATENTANMELDUNG

(11) **EP 4 737 078 A1**
(43) Veröffentlichungstag der Anmeldung: **06.05.2026**
(21) Anmeldenummer: 25202455.9
(22) Anmeldetag: 16.09.2025
(51) Int. Cl.: B26D 1/18, B26D 7/22

(54) **SCHNEIDVORRICHTUNG FÜR DÄMMMATERIALIEN UND ZUGEHÖRIGES VERFAHREN**

(30) Priorität: 17.09.2024 DE 202024105337 U
(71) Anmelder: Kalezic, Bozidar, 78120 Furtwangen (DE)
(72) Erfinder: Kalezic, Bozidar, 78120 Furtwangen (DE)
(74) Vertreter: Tahhan, Nader Isam Mark

(57) **Zusammenfassung**

Die Erfindung betrifft eine Schneidvorrichtung für weiche, in flächiger Form vorliegende Materialien. Insbesondere betrifft die Erfindung eine Vorrichtung zum Schneiden von in Platten- oder Rollenform vorliegenden Dämmmaterialien.

Die Vorrichtung umfasst eine Grundplatte (1) und eine Führungsbahn (2), zwischen denen sich ein zum Durchschieben des Dämmmaterials vorgesehener Spalt ergibt, wobei an der Führungsbahn (2) entlang der Führungsbahn (2) verschiebbares Rundmesser (4) angeordnet ist. Erfindungsgemäß weist die Vorrichtung einen das Rundmesser (4) umgebenden Messerschutz (5) auf, der mit dem Rundmesser (4) entlang der Führungsbahn (2) in horizontaler Richtung bewegbar, jedoch vom Rundmesser (5) unabhängig in vertikaler Richtung verschiebbar ist, so dass seine Unterkante auf im Spalt befindlichem Dämmmaterial ablegbar und dieses vom Messerschutz (5) komprimierbar ist, während sich Rundmesser (4) und Messerschutz (5) entlang der Führungsbahn (2) bewegen.

Die Erfindung betrifft auch ein Verfahren zum Schneiden von platten- oder rollenförmigem Dämmmaterial.

## Beschreibung

### Einleitung

Die Erfindung betrifft eine Schneidvorrichtung für weiche, in flächiger Form vorliegende Materialien. Insbesondere betrifft die Erfindung eine Vorrichtung und ein Verfahren zum Schneiden von in Platten- oder Rollenform vorliegenden Dämmmaterialien.

### Stand der Technik und Nachteile

In flächiger Form vorliegende Dämmmaterialien, wie sie zum Schutz gegen Wärmeverlust oder gegen Kälte, aber auch zum Brandschutz Einsatz finden, sind wohlbekannt. Sie weisen zumeist eine Dicke von einigen Zentimetern auf und bestehen häufig aus einem weichen Grundmaterial, zumeist einer Mineral- wie beispielsweise Glas- oder Steinwolle, das ggf. noch von einer schützenden, mechanisch stabilisierenden Deckschicht eingefasst sein kann. In aller Regel ist es nötig, die in Platten- oder Rollenform bestimmter Breite vorliegenden Halbzeuge abzulängen, damit diese am Bestimmungsort passend verbaut werden können.

Zum Schneiden werden häufig manuelle Werkzeuge eingesetzt, beispielsweise spezielle Dämmstoffmesser, die einen Wellenschliff aufweisen. Hierbei ergibt sich jedoch oft das Problem, dass es schwierig ist, eine gerade Schnittlinie zu erzeugen, selbst dann, wenn als Hilfsmittel ein einfaches Holzbrett, oder gar eine Lehre wie z.B. eine Wasserwaage oder eine Richtlatte verwendet wird. Zudem benötigt das manuelle Schneiden eine gewisse Zeit, und das Ergebnis ist von der Erfahrung des Benutzers abhängig.

Auch elektrische Geräte zum Schneiden solcher Materialien sind bekannt. Jedoch haben auch diese das beschriebene Problem der Erzeugung gerader Schnittlinien. Zudem ist zum Betrieb ein Stromanschluss erforderlich, ggf. vorhandene Akkumulatoren müssen regelmäßig wiederaufgeladen werden.

Zudem ist es aus Arbeitsschutzgründen nachteilig, besagtes Dämmmaterial unmittelbar mit der Hand zu berühren, da der sich beim Schneiden ergebende Staub in der Haut festsetzen kann. Das Einatmen der feinen Fasern kann zu einer Lungenbelastung führen, die schlimmstenfalls zu einem Karzinom führt. Auch die Augen werden durch den Staub gereizt. Beim Betrieb elektrischer Schneidgeräte wird zusätzlich ein Staubsauger benötigt, um den beim Schneiden entstehenden und durch den Antriebsmotor des Schneidgeräts aufgewirbelten Staub wieder aus der Luft zu entfernen.

### Aufgabe der Erfindung und Lösung

Der Erfindung liegt demnach die Aufgabe zugrunde, eine Vorrichtung und ein Verfahren bereitzustellen, welche bzw. welches die Nachteile des Standes der Technik vermeidet. Demnach soll die Erfindung ein einfaches und präzises Schneiden von Dämmmaterialien erlauben, die Bildung gesundheitsschädlicher Stäube minimieren, und dabei unabhängig von Stromquellen sein. Der Zeitbedarf beim Schneiden soll verkürzt werden. Das Arbeitsergebnis soll von der Erfahrung des Benutzers weitgehend unabhängig sein.

Die Aufgabe wird durch eine Vorrichtung nach Anspruch 1 und ein Verfahren nach nebengeordnetem Anspruch 10 gelöst. Vorteilhafte Ausführungsformen sind den jeweils abhängigen Unteransprüchen, der nachfolgenden Beschreibung sowie den Figuren zu entnehmen.

### Beschreibung

Nachfolgend wird zunächst die erfindungsgemäße Vorrichtung beschrieben. Es schließt sich eine Beschreibung der Verwendung derselben an.

Die Vorrichtung dient dem Schneiden von platten- oder rollenförmigem Dämmmaterial der weiter oben beschriebenen Art. Die Vorrichtung umfasst eine Grundplatte, beispielsweise aus Aluminium, auf welcher eine Führungsbahn mittels zweier, an den Enden der Führungsbahn angeordneter Säulen angebracht ist. Grundplatte und Führungsbahn sind in etwa gleich lang. Ihre Länge übersteigt das typische Breitenmaß von Dämmstoff-Platten oder -rollen etwas, und kann z.B. 1 m**,** 1,5 m oder 2 m betragen. Bevorzugt beträgt die Breite ca. 1,2 m.

Zwischen Grundplatte und Führungsbahn ergibt sich ein zum Durchschieben des Dämmmaterials vorgesehener Spalt. Es ist klar, dass die Höhe des Spaltes etwas größer als die Dicke des frei aufliegenden Dämmmaterials ist; diese beträgt z.B. 2, 5, 10, 12 oder 16 cm. Es ist auch möglich, dass die Höhe des Spaltes einstellbar ist, indem der vertikale Abstand zwischen Grundplatte und Führungsbahn veränderbar ist.

An der Führungsbahn ist ein in Richtung der Grundplatte (im Betrieb nach unten) weisendes, entlang der Führungsbahn verschiebbares Rundmesser angeordnet. Dieses weist einen Durchmesser von z.B. 350 mm auf, kann jedoch auch kleiner (bis 50 mm) oder größer (bis 500 mm) sein. Ein solches Rundmesser ist besonders gut dazu geeignet, um Dämmmaterialien der oben beschriebenen Art zu zertrennen. Denkbar ist auch eine andere Art von geeignetem Schneidwerkzeug; dieses kann alternativ auch elektrisch angetrieben sein, was jedoch nicht bevorzugt ist.

Optional und besonders bevorzugt ist an der Grundplatte ein senkrecht auf derselben stehender und senkrecht zur Längsrichtung der Führungsbahn verlaufender Seitenanschlag angeordnet. An diesem ist eine Seite des Dämmmaterials anlegbar. Da in aller Regel ein rechter Winkel zwischen der Vorder- und der Seitenkante des Dämmmaterial erwünscht ist, ergibt sich dieser Winkel genau dann, wenn die Seite des Dämmmaterials an Seitenanschlag anliegt.

Die erfindungsgemäße Vorrichtung ist dadurch gekennzeichnet, dass sie einen das Rundmesser umgebenden, nach unten hin offenen Messerschutz aufweist, wobei der Messerschutz mit dem Rundmesser zusammen entlang der Führungsbahn in horizontaler Richtung bewegbar, jedoch vom Rundmesser unabhängig in vertikaler Richtung verschiebbar ist. Somit ist die Unterkante des Messerschutzes auf im Spalt befindlichem Dämmmaterial ablegbar, während das Rundmesser aus dem Messerschutz nach unten hin herausragt, um das Dämmmaterial zu durchdringen. Dabei ist das Dämmmaterial vom Messerschutz komprimierbar, während sich Rundmesser und Messerschutz entlang der Führungsbahn bewegen. Um besagte Komprimierbarkeit bereitzustellen, kann der Messerschutz vorzugsweise ein ausreichend hohes Eigengewicht aufweisen, welches **z.B.** 0,5, 1, 2 oder 3 kg betragen kann. Alternativ oder zusätzlich kann der Messerschutz mittels einer geeigneten Konstruktion durch Federkraft herabdrückbar sein. Auch eine manuelle Belastung durch die Hand eines Bedieners ist denkbar, jedoch weniger bevorzugt.

Aufgrund der Komprimierung des Dämmmaterials kann das Rundmesser einen besonders sauberen Schnitt erzeugen. Aufgrund des die Schnittstelle beim Schneiden jederzeit nach oben hin vollständig abdeckenden Messerschutzes werden auch beim Schneiden möglicherweise freigesetzte Stäube und Fasern im Inneren des Messerschutzes zurückgehalten.

Die Erfindung vermeidet somit die aus dem Stand der Technik bekannten Nachteile.

Die Erfindung erlaubt ein einfaches und präzises Schneiden von Dämmmaterialien, minimiert aufgrund des sauberen Schnitts die Bildung gesundheitsschädlicher Stäube, und ist dabei unabhängig von Stromquellen. Der Zeitbedarf beim Schneiden wird signifikant verkürzt, Einsparungen von 80% wurden in Versuchen ermittelt. Das Arbeitsergebnis ist von der Erfahrung des Benutzers weitgehend unabhängig. Hilfsmittel wie zusätzliche Lehren werden nicht benötigt. Der Materialabfall wird deutlich reduziert, da abgeschnittene Dämmmaterial-Stücke gerade und nicht ausgefranste Kanten aufweisen; somit wird auch ein "Anstückeln" problemlos möglich. Aufgrund der Verwendung weiter unten beschriebener Skalen und Auflageprofile ist die Vorrichtung zudem sehr platzsparend.

Nachfolgend werden verschiedene Ausführungsformen der Erfindung näher beschrieben.

Nach einer bevorzugten Ausführungsform weist der Messerschutz in Richtung der Grundplatte weisende Rollen auf. Die Rollen ragen dabei vorzugsweise an der (in Längsrichtung der Führungsbahn gesehen) vorderen und hinteren Kante des Messerschutzes geringfügig aus diesem hervor, um ein leichtes Herauf- und Herunterrollen auf das bzw. vom Dämmmaterial zu erleichtern. Mit anderen Worten, die Rollen sind so angeordnet und dafür vorgesehen, dass sie auf einfache Weise über das Dämmmaterial hinwegrollen können. In einer bevorzugten Ausführungsform wird der Messerschutz mit einer Hand des Bedieners manuell angehoben, um diesen in die Ebene der Oberseite des Dämmmaterials zu bewegen. Bei besonders großen Rollen wäre es auch denkbar, dass der Messerschutz beim seitlichen Anfahren des Dämmmaterials selbsttätig angehoben wird, anstatt gegen die Seite des Dämmmaterials zu fahren und dort blockiert zu werden. Somit könnte das Rundmesser mit zunächst abgesenktem Messerschutz einfach von der Seite an das Dämmmaterial herangefahren werden, wobei sich der Messerschutz aufgrund der seitlich angeordneten Rollen selbsttätig anhebt.

Da das Rundmesser in vertikaler Richtung fixiert ist, kann es das Dämmmaterial durchschneiden, während dieses vom nunmehr angehobenen, auf der Oberseite des Dämmmaterials lastenden Messerschutz in der Umgebung der Schnittstelle komprimiert wird. In jedem Fall verringern die Rollen die Reibung zum Dämmmaterial insbesondere dann, wenn der Messerschutz bereits in der angehobenen Position ist.

Zur weiteren Verringerung der Reibung weist der Messerschutz an seiner Unterseite eine Gleitbahn auf. Diese kann vorzugsweise so breit wie der Messerschutz sein, wobei selbstverständlich ein Spalt für das Rundmesser freizuhalten ist. Die Gleitbahn kann an ihren Enden eine einwärts geneigte Rampe zum besseren Auf- und Abfahren auf das bzw. vom Dämmmaterial aufweisen, und/oder insbesondere in Schnittrichtung eine abgerundete vordere Ecke aufweisen; auch ein Verkanten mit abstehenden Fasern beim Komprimieren wird somit vermieden. Die Breite der Gleitbahn kann in etwa der Breite der Rollen entsprechen.

Nach einer weiteren Ausführungsform ist die in Richtung der Längsrichtung der Führungsbahn gemessene Breite des Messerschutzes nicht größer als ein Restabstand zwischen einem Seitenanschlag und dem nutzbaren Ende der Führungsbahn. Auf diese Weise kann der Messerschutz nach dem Schneiden des Dämmmaterials vollständig von diesem Herabfahren. Dabei senkt sich auch der Messerschutz wieder vollständig ab. Dies bedeutet, dass das Rundmesser wieder rundum geschützt ist, was das Verletzungsrisiko minimiert. Zudem kann das geschnittene Dämmmaterial so auf einfache Weise von der Vorrichtung genommen werden, ohne das Rundmesser in die Anfangsposition zurückfahren zu müssen.

Vorzugsweise umfasst die Vorrichtung ein Schubgestänge zur seitlichen Ankopplung an das Rundmesser mit Messerschutz. Das Schubgestänge dient dem Vorschieben des Rundmessers auch dann, wenn die Schnittbreite des Dämmmaterials länger als die Armlänge des Bedieners ist. In diesem Fall müsste der Bediener um die Vorrichtung herum laufen und das Rundmesser von der Rückseite oder der gegenüberliegenden "End-"Seite bedienen, was aus Platzgründen nicht immer möglich ist, und zudem ein Unterbrechen des Schneidvorganges mit sich bringen könnte, was wieder das Arbeitsergebnis verschlechtern kann. Das Schubgestänge weist bevorzugt eine Länge von 0,5 ± 0,2 Metern auf.

Bevorzugt weist das Schubgestänge an seinem vom Rundmesser entfernten Ende einen Führungsgriff auf, mit welchem es betätigbar ist.

Vorzugsweise umfasst die Vorrichtung dann auch eine Führungshalterung, welche das Schubgestänge in vertikaler Richtung lagert, in Längsrichtung jedoch bewegbar hält. Sie dient dem Abstützen des Schubgestänges. Die Führungshalterung kann besonders bevorzugt ihrerseits auf der Führungsbahn gleiten. Beim Schneidvorgang fährt die Führungshalterung, die sich dann vorzugsweise in der Nähe desjenigen Endes befindet, an dem auch der Führungsgriff liegt, mit diesem und dem Rundmesser mit. Bei einer Rückfahrt des Rundmessers bleibt die Führungshalterung am Anfang der Führungsbahn stehen, wohingegen das Schubgestänge über diesen Anfang hinausragen kann. Am Anfang der Führungsbahn kann eine Stützrolle vorhanden sein, um das bei Schneidbeginn zunächst noch herausragende Ende des Schubgestänges in vertikaler Richtung abzustützen.

Nach einer weiteren Ausführungsform umfasst die Vorrichtung eines, und vorzugsweise zwei an einer ersten Längsseite der Grundplatte angeordnete Skalenprofile, auf welchen das Dämmmaterial ablegbar ist, und mit denen der Abstand zwischen Rundmesser und einem vorderen Ende des Dämmmaterials bestimmbar ist. Die erste Längsseite ist die Seite, die in Richtung des geschnittenen Dämmmaterials weist ("stromabwärts"). Die Schnittlänge kann vorzugsweise bestimmbar sein, indem auf der Oberseite des Skalenprofils eine entsprechende Zentimeterskala der Schnitttiefe aufgebracht ist.

Die Skalenprofile sind vorzugsweise von der Grundplatte abklappbar / herausschwenkbar, liegen also in einer Ruheposition seitlich an der Grundplatte an. Sie können jedoch auch aus der Grundplatte heraus teleskopierbar, oder in diese einsteckbar sein. Die Skalenprofile sind besonders bevorzugt so stabil, dass sie auch dann eine gute Lagerung des auf ihnen abgelegten Dämmmaterials erlauben, wenn sie nicht auf einem festen Untergrund aufliegen. Diese Situation kann sich beispielsweise dann ergeben, wenn die Vorrichtung auf einem Tisch angeordnet ist, und die Skalenprofile diesen seitlich überragen.

Bevorzugt ist an mindestens einem Skalenprofil ein parallel zur Schnittebene des Rundmessers verlaufender, auf oder mit dem Skalenprofil verschiebbarer Endanschlag angeordnet. Der Endanschlag dient dem Einnehmen einer definierten Beabstandung des Dämmmaterials von der Schnittebene des Rundmessers. Durch die oben genannten Skalen auf der Oberseite der Skalenprofile kann leicht abgelesen werden, in welchem Abstand sich der Endanschlag befindet, um so auch die gewünschte Länge des geschnittenen Dämmmaterials wählen zu können. Der Endanschlag (der zweiteilig sein kann, sofern auch zwei oder mehr Skalenprofile vorliegen) erlaubt eine besonders einfache und schnelle Wiederholung einer bestimmten Schnittlänge nach erstmaliger Einstellung derselben. Zur Einstellung kann der Endanschlag z.B. mittels einer Rändelschraube am Skalenprofil fixierbar sein.

Unter Zuhilfenahme der Endanschläge kann das Schneiden mehrerer Abschnitte gleicher Länge deutlich schneller erfolgen.

Nach einer weiteren Ausführungsform weist die Vorrichtung zwei an einer der ersten Längsseite gegenüberliegenden zweiten Längsseite ("stromaufwärts") der Grundplatte angeordnete Auflageprofile auf. Auch die Auflageprofile dienen dem Auflegen des (noch ungeschnittenen) Teils des Dämmmaterials, und sollten mindestens eine Stabilität wie die vorstehend beschriebenen Skalenprofile aufweisen. Mindestens eines der Auflageprofile (und besonders bevorzugt jedes Auflageprofil) ist an seinem distalen Ende mit einem in einem Winkel von 90° ± 0°...45° zur Längsrichtung des jeweiligen Profils verlaufenden Anlageprofil verbunden oder verbindbar. Das Anlageprofil ist demnach zunächst eine "Verlängerung" des Auflageprofils, kann aber in einem Winkel zu diesem stehen, insbesondere um in Rollenform vorliegendes Dämmmaterial vor einem Herabfallen zu bewahren.

Wie nunmehr erläutert wird, kann die Ermöglichung der Herstellung besagten Winkels, der bevorzugt 90° beträgt, auf verschiedene Arten erreicht werden.

Nach einer Variante sind die Auflageprofile derart an der Grundplatte befestigt, dass das am Auflageprofil angeordnete Anlageprofil wahlweise flach und somit parallel zur Ebene der Grundplatte verläuft, oder aufrecht in einem Winkel von 90° ± 0°...45° aus dieser herausragt. Mit anderen Worten, der Winkel zwischen Auflageprofil und Anlageprofil ist fest, aber durch Verschwenken des Auflageprofils kann das Anlageprofil aus einer ebenen in eine aufrechte Position gebracht werden. Dies ist erreichbar, indem das Auflageprofil um seine Längsachse drehbar an der Grundplatte angebracht ist.

Nach einer anderen Variante ist das Anlageprofil derart an dem Auflageprofil befestigt, dass das Anlageprofil wahlweise parallel zur Ebene der Grundplatte verläuft, oder in einem Winkel von 90° ± 0°...45° aus dieser herausragt. Es ist also nicht das Auflageprofil an der Grundplatte um seine Längsachse drehbar, sondern der Winkel zwischen Auf- und Anlageprofil ist veränderbar, beispielsweise mittels eines feststellbaren Drehgelenks. Diese Variante ist konstruktiv einfach. Das Auflageprofil ist hierbei um seine Hochachse verschwenkbar an der Grundplatte angeordnet. So kann es in einer Ruheposition an diese angelegt werden. Ist dann auch der Winkel zwischen Auf- und Anlageprofil auf 180° gesetzt, liegen beiden Profile flach an der Grundplatte an, was zu einer bei Nichtbenutzung besonders platzsparenden Lösung führt.

Nach einer bevorzugten Ausführungsform umfasst die Vorrichtung zwei nahe der Säulen angeordnete Tragegriffe. Somit kann die Vorrichtung von einer oder bevorzugt zwei Personen sicher und leicht transportiert werden, ohne die durch Tragekräfte möglicherweise beschädigbare Führungsbahn zu belasten.

Nach einer anderen Ausführungsform umfasst die Vorrichtung Spanngurte zur Befestigung der Vorrichtung an einem Untergrund. Dieser Untergrund kann ein Tisch, aber auch ein Gerüstboden sein, mit welchem die Vorrichtung fest verbunden sein sollte, um ein unbeabsichtigtes Bewegen der Vorrichtung beim Schneiden zu verhindern. Der Spanngurt kann bevorzugt im Bereich der ersten Längsseite beginnen, zum Unterqueren der Vorrichtung eingerichtet sein, und mit einem Teil desselben bildenden Fixierungsmittel im Bereich der weiteren Längsseite an der Grundplatte in Position gehalten werden.

Ferner kann die Vorrichtung eine auf der Grundplatte auflegbare Schneidmatte umfassen, welche ein schonenderes Bearbeiten erlaubt und ein besseres Schneidergebnis erzielt. Besonders bevorzugt ist die Schneidmatte beidseitig verwendbar, um die Standzeit zu erhöhen. Auch ein in Längsrichtung der Vorrichtung gesehen leicht asymmetrisches Anordnen der Schneidmatte ist vorteilhaft, da sie so durch Wenden in eine aus Sicht des Rundmessers "unbenutzte" Position gebracht werden kann, was die Standzeit nochmals erhöht. Somit ergeben sich vier unterschiedliche Lagen, in welcher die Schneidmatte jeweils nutzbar ist.

Bevorzugt ist die Schneidmatte in der Grundplatte versenkt, so dass sich ihre Oberseite unterhalb der Oberfläche der Grundplatte befindet, beispielsweise um 1, 2 oder 3 mm. Zudem ist sie verhältnismäßig schmal, beispielsweise 0,5 bis 2 cm, so dass sich ein versenkter, enger "Schneidschlitz" ergibt. Dies hat den Vorteil, dass beim Schneiden die Unterseite des Dämmmaterials im Bereich um das Rundmesser herum etwas höher als der tiefste Punkt des Rundmessers angeordnet ist, was zu einer verbesserten Komprimierung und somit einem noch besseren Schneidergebnis führt.

Nach einer weiteren Ausführungsform umfasst die Vorrichtung Gerüstböcke, auf welchen die Grundplatte anbringbar ist, oder Kupplungskonsolen, auf welchen ein Einlegegerüstboden auflegbar, und auf welchem die Grundplatte anbringbar ist, oder die Vorrichtung ist dazu eingerichtet, an diesen Komponenten (Gerüstböcken, Kupplungskonsolen, Einlegegerüstboden) angebracht werden zu können. Mit Hilfe der Gerüstböcke ist eine ergonomische Arbeitshöhe einstellbar. Mittels der Kupplungskonsolen ist die Vorrichtung an einem Baugerüst anbringbar, indem sie auf einem Einlegegerüstboden, der z.B. eine Breite von 2500 mm aufweisen kann, befestigt ist. Die Kupplungskonsolen werden vorzugsweise an der Außenseite des Gerüstes angebracht, so dass der Arbeitsbereich am Baugerüst frei zum Laufen und Arbeiten bleibt.

Die Vorrichtung kann somit auch an einem Hochhaus verwendet werden, wofür lediglich die Kupplungskonsolen angebracht werden müssen.

Nunmehr wird ein Verfahren zum Schneiden von platten- oder rollenförmigem Dämmmaterial der weiter oben genannten Art beschrieben. Das Verfahren umfasst die folgenden Schritte:
- Einbringen des Dämmmaterials in einen Spalt zwischen einer Grundplatte und einer oberhalb derselben angeordneten Führungsbahn;
- Bewegen eines Rundmessers entlang der Führungsbahn, wobei dasselbe das Dämmmaterial durchtrennt.

Das erfindungsgemäße Verfahren ist dadurch gekennzeichnet, dass sich ein das Rundmesser umgebender, nach unten hin offener Messerschutz mit dem Rundmesser in horizontaler Richtung mitbewegt, wobei der Messerschutz vom Rundmesser unabhängig in vertikaler Richtung verschoben wird, so dass seine Unterkante auf dem im Spalt befindlichen Dämmmaterial zunächst abgelegt wird, worauf sich das Rundmesser das Dämmmaterial schneidend und der Messerschutz das Dämmmaterial komprimierend entlang der Führungsbahn bewegen.

Mit anderen Worten, in den zunächst leeren Spalt wird das Dämmmaterial manuell eingeschoben. Das noch mit dem Messerschutz abgedeckte Rundmesser wird an den einen seitlichen Rand des Dämmmaterials geschoben. Der Messerschutz wird angehoben, so dass das Rundmesser - unter seitlichem "Einschieben" in das Dämmmaterial - dieses zertrennt, während der oben auf dem Dämmmaterial liegende Messerschutz dasselbe komprimiert. Das Schieben des Rundmessers mit komprimierendem Messerschutz erfolgt bis zum anderen seitlichen Rand des Dämmmaterials. Sofern ausreichender Platz vorhanden ist, gleitet dort der Messerschutz vom der Kante des Dämmmaterials herab und schützt somit selbsttätig das Rundmesser. Das nunmehr fertig geschnittene Dämmmaterial kann manuell nach vorne hin entnommen werden. Der Schnittrest kann von der Rückseite entfernt werden. Alsdann kann eine neue Platte in den Spalt eingeschoben, oder von einer ggf. vorhandenen Rolle in den Spalt abgerollt werden.

Bevorzugt wird das Dämmmaterial vor dem Schneiden auf vor dem Spalt befindlichen Auflageprofilen abgelegt. Somit wird ein unerwünschtes Absacken des Dämmmaterials und somit eine mögliche Verschlechterung des Arbeitsergebnisses vermieden.

Nach einer weiteren bevorzugten Ausführungsform wird das Dämmmaterial vor dem Schneiden bis zu Endanschlägen vorgeschoben, welche an hinter dem Spalt angeordneten Skalenprofilen angeordnet sind. Besonders bevorzugt werden die Anschläge so eingestellt, dass sich bei Berührung mit dem Dämmmaterial gerade die gewünschte Schnittlänge ergibt. Hierzu können die Anschläge in Längsrichtung auf den Skalenprofilen verschiebbar und in entsprechender Position fixierbar sein.

Bevorzugt ist ein Schubgestänge vorhanden, an welchem das Rundmesser vorschiebbar ist, und zwar insbesondere auch dann, wenn die Armlänge des Bedieners für ein durchgehendes Vorschieben bis zum Schnittende nicht ausreichend ist. Die Betätigung des Schubgestänges erfolgt bevorzugt einhändig. Vorzugsweise verbleibt die andere Hand eines Bedieners an dem Messerschutz, um diesen insbesondere am Beginn des Schneidvorgangs anzuheben. Auf diese Weise ist die Verletzungsgefahr minimiert, da so beide Hände außerhalb der Gefahrenzone des scharfen Rundmessers sind.

Besonders bevorzugt wird das Verfahren unter Verwendung einer Vorrichtung nach vorstehender Beschreibung durchgeführt. Zur Vermeidung von Wiederholungen wird auf die entsprechenden Passagen weiter oben verwiesen.

### Figurenbeschreibung

Nachfolgend wird die Erfindung anhand von Figuren beispielhaft erläutert. Dabei zeigt
- **Figur 1**: eine perspektivische Ansicht einer Ausführungsform der erfindungsgemäßen Vorrichtung in einer Ruheposition;
- **Figur 2**: eine perspektivische Ansicht einer Ausführungsform der erfindungsgemäßen Vorrichtung in einer Arbeitsposition;
- **Figur 3**: eine perspektivische Ansicht der erfindungsgemäßen Vorrichtung nach dem Fertigstellen eines Schnittes;
- **Figur 4**: eine perspektivische Ansicht der erfindungsgemäßen Vorrichtung an einer Gerüstbühne.

In der **Figur 1** ist eine perspektivische Ansicht einer Ausführungsform der erfindungsgemäßen Vorrichtung in einer Ruheposition dargestellt. **Figur 2** zeigt eine perspektivische Ansicht einer Ausführungsform der erfindungsgemäßen Vorrichtung in einer Arbeitsposition mit aufgelegtem, als Platte vorliegendem Dämmmaterial.

Die Vorrichtung umfasst eine Grundplatte 1, auf welcher eine Führungsbahn 2 mittels zweier, an den beiden Enden der Führungsbahn 2 angeordneter Säulen 3A, 3B angebracht ist. Säule 3A steht vorliegend am Anfang, Säule 3B am Ende der Führungsbahn 2. Zwischen Grundplatte 1 und Führungsbahn 2 ergibt sich somit ein zum Durchschieben des Dämmmaterials (dargestellt in Fig. 2) vorgesehener Spalt.

An der Führungsbahn 2 ist ein in Richtung der Grundplatte 1 weisendes, vorliegend verdecktes und daher gestrichelt gezeichnetes Rundmesser 4 angeordnet. Dieses ist entlang der Führungsbahn 2 verschiebbar. Das Rundmesser 4 ist von einem lediglich nach unten hin offenen Messerschutz 5 umgeben.

Messerschutz 5 und Rundmesser 4 sind zusammen entlang der Führungsbahn 2 in horizontaler Richtung bewegbar. Allerdings ist der Messerschutz 5 vom Rundmesser 5 unabhängig in vertikaler Richtung verschiebbar. Somit kann seine Unterkante auf im Spalt befindlichem Dämmmaterial abgelegt werden (Fig. 2), so dass dieses vom Messerschutz 5 komprimiert wird, während sich Rundmesser 4 und Messerschutz 5 entlang der Führungsbahn 2 bewegen.

Der Messerschutz 5 umfasst in Richtung der Grundplatte 1 weisende Rollen 6A, 6B. Die Rollen 6A, 6B dienen dem leichteren Fortbewegen des Messerschutzes 5 auf dem Dämmmaterial.

Die in Richtung der Längsrichtung der Führungsbahn 2 gemessene Breite B des Messerschutzes 5 ist kleiner als ein Restabstand R zwischen einem Seitenanschlag 7 und dem nutzbaren Ende der Führungsbahn 2 (jeweils links im Bild). Somit kann der Messerschutz 5 zusammen mit dem von ihm geschützten Rundmesser 4 nach dem Beenden des Schnittes vom Dämmmaterial in eine Sicherheitsposition herabfallen. Dies ist in der **Figur 3** dargestellt, in welcher die Bezugszeichen aus Gründen der Übersichtlichkeit fortgelassen sind. Vorliegend ist der Seitenanschlag 7 zweiteilig aufgebaut; durch den sich ergebenden Zwischenraum kann der Messerschutz 5 hindurchfahren.

An einer ersten Längsseite der Grundplatte 1 (Fig. 1 und Fig. 2: rechts im Bild, Fig. 3: vorne) sind Skalenprofile 8A, 8B angeordnet. Auf diesen kann das Dämmmaterial abgelegt werden. Sie dienen auch dazu, den Abstand zwischen Rundmesser 4 und einem vorderen Ende des Dämmmaterials (Schnittlänge S) zu bestimmen, wie nachfolgend dargelegt wird. Zunächst werden die Skalenprofile 8A, 8B von der Grundplatte 1 abgeklappt, so dass sie in einem Winkel von 90° zu deren hinterem Ende (rechts im Bild) verlaufen, wobei ihre Oberseiten weiterhin in etwa in der Ebene der Grundplatte 1 liegen (gezeigt in Fig. 2). Parallel zur Schnittebene des Rundmessers 4 verlaufend ist je Skalenprofil 8A, 8B ein auf diesem verschiebbarer Endanschlag 9A, 9B vorhanden. Mittels der Endanschläge 9A, 9B kann ein einfaches Wiederholen einer einmal mittels derselben eingestellten Schnittlänge S (Fig. 2) erfolgen. Hierzu muss das in Fig. 2 gezeigte Dämmmaterial lediglich bis an besagte Endanschläge 9A, 9B vorgeschoben werden, bevor der Schnitt durchgeführt wird. Anhand von nicht dargestellten, auf der Oberseite der Skalenprofile 8A, 8B angeordneten Maßzahlen kann die gewählte Schnittlänge S einfach abgelesen und ggf. nachjustiert werden.

Jedes der Auflageprofile 10A, 10B ist in einem Winkel von vorliegend 90° zu seiner Längsrichtung mit einem Anlageprofil 11A, 11B verbunden (Fig.1). Am distalen Ende eines Auflageprofils 10A, 10B ist vorliegend ein in 90°-Intervallen einrastendes Gelenk vorhanden. Somit kann das Anlageprofil 11A, 11B wahlweise in der in Fig. 1 gezeigten aufrechten Position angeordnet sein, oder flach in der Ebene der Grundplatte 1 und der beiden Auflageprofile 10A, 10B (Fig. 2, Profile durch strichpunktierte Linien symbolisiert, Bezugszeichen weggelassen).

Die Vorrichtung weist ferner zwei nahe der Säulen 3A, 3B angeordnete Tragegriffe 12A, 12B auf (nur Tragegriff 12B sichtbar).

In die Grundplatte 1 eingelegt ist eine Schneidmatte 14. Diese dient der Verbesserung des Arbeitsergebnisses und dem Schonen des Rundmessers 4.

Die Vorrichtung umfasst außerdem Spanngurte 13A, 13B zur Befestigung der Vorrichtung an einem Untergrund. Wie in Fig. 1 erkennbar können die Spanngurte 13A, 13B auch zum Fixieren der Skalenprofile 8A, 8B, der Auflageprofile 10A, 10B und der Anlageprofile 11A, 11B an der Grundplatte 1 im Ruhezustand dienen.

Schließlich weist die Vorrichtung noch ein Schubgestänge 18 auf, welches dem vereinfachten Vorschieben des Rundmessers 4 dient, insbesondere im Falle größerer Schnittbreiten. Am Ende des Schubgestänges 18 ist ein Führungsgriff (ohne Bezugszeichen) vorhanden. Auch der Messerschutz 5 umfasst vorliegend an seiner Oberseite einen Griff (ohne Bezugszeichen), so dass beim Betrieb der Vorrichtung eine Hand den Führungsgriff, und die andere den Griff am Messerschutz 5 hält, was das Verletzungsrisiko minimiert. Ebenfalls vorhanden ist eine verschiebbare Führungshalterung 19 zur Lagerung des Schubgestänges 18 in vertikaler Richtung.

In **Figur 4** ist dargestellt, wie die erfindungsgemäße Vorrichtung mittels Kupplungskonsolen 15A, 15B am Einlegegerüstboden 17 eines Gerüsts 16 angebracht ist. Erkennbar ist auch, dass hier anstelle des in Fig. 2 gezeigten Plattenmaterials ein Rollenmaterial auf die Auflageprofile 10A, 10B (nicht sichtbar) aufgelegt ist. Mittels der in einem Winkel von ca. 90° aufwärts gerichteten Anlageprofile 11A, 11B wird sichergestellt, dass die Rolle nicht von der Vorrichtung herabfallen kann. Die übrigen Bezugszeichen sind aus Gründen der Übersichtlichkeit weggelassen.

### Bezugszeichenliste

- 1: Grundplatte
- 2: Führungsbahn
- 3A,3B: Säulen
- 4: Rundmesser
- 5: Messerschutz
- 6A,6B: Rolle
- 7: Seitenanschlag
- 8A,8B: Skalenprofil
- 9A,9B: Endanschlag
- 10A,10B: Auflageprofil
- 11A,11B: Anlageprofil
- 12A,12B: Tragegriff
- 13A,13B: Spanngurt
- 14: Schneidmatte
- 15A,15B: Kupplungskonsole
- 16: Gerüst
- 17: Einlegegerüstboden
- 18: Schubgestänge
- 19: Führungshalterung

- B: Breite
- R: Restabstand
- S: Schnittlänge

## Patentansprüche

1. Vorrichtung zum Schneiden von platten- oder rollenförmigem Dämmmaterial, die Vorrichtung umfassend eine Grundplatte (1), auf welcher eine Führungsbahn (2) mittels zweier, an den Enden der Führungsbahn (2) angeordneter Säulen (3A, 3B) angebracht ist, so dass sich zwischen Grundplatte (1) und Führungsbahn (2) ein zum Durchschieben des Dämmmaterials vorgesehener Spalt ergibt, wobei an der Führungsbahn (2) ein in Richtung der Grundplatte (1) weisendes, entlang der Führungsbahn (2) verschiebbares Rundmesser (4) angeordnet ist, **dadurch gekennzeichnet, dass** die Vorrichtung einen das Rundmesser (4) umgebenden, nach unten hin offenen Messerschutz (5) aufweist, wobei der Messerschutz (5) mit dem Rundmesser (4) zusammen entlang der Führungsbahn (2) in horizontaler Richtung bewegbar, jedoch vom Rundmesser (5) unabhängig in vertikaler Richtung verschiebbar ist, so dass seine Unterkante auf im Spalt befindlichem Dämmmaterial ablegbar und dieses vom Messerschutz (5) komprimierbar ist, während sich Rundmesser (4) und Messerschutz (5) entlang der Führungsbahn (2) bewegen.

2. Vorrichtung nach Anspruch 1, wobei der Messerschutz (5) in Richtung der Grundplatte (1) weisende Rollen (6A, 6B) aufweist, und/oder wobei die in Richtung der Längsrichtung der Führungsbahn (2) gemessene Breite (B) des Messerschutzes (5) nicht größer als ein Restabstand (R) zwischen einem Seitenanschlag (7) und dem nutzbaren Ende der Führungsbahn (2) ist.

3. Vorrichtung nach Anspruch 1 oder 2, wobei dieselbe zwei an einer ersten Längsseite der Grundplatte (1) angeordnete Skalenprofile (8A, 8B) umfasst, auf welchen das Dämmmaterial ablegbar ist, und mit denen der Abstand zwischen Rundmesser (4) und einem vorderen Ende des Dämmmaterials bestimmbar ist, wobei
- die Skalenprofile (8A, 8B) von der Grundplatte (1) abklappbar, oder aus dieser heraus teleskopierbar, oder in diese einsteckbar sind, und/oder
- an mindestens einem Skalenprofil (8A, 8B) ein parallel zur Schnittebene des Rundmessers (4) verlaufender, auf oder mit dem Skalenprofil (8A, 8B) verschiebbarer Endanschlag (9A, 9B) angeordnet ist.

4. Vorrichtung nach einem der Ansprüche 1 bis 3, wobei dieselbe zwei an einer der ersten Längsseite gegenüberliegenden zweiten Längsseite der Grundplatte (1) angeordnete Auflageprofile (10A, 10B) aufweist, und wobei mindestens eines der Auflageprofile (10A, 10B) an seinem distalen Ende mit einem in einem Winkel von 90° ± 45° zur Längsrichtung des jeweiligen Auflageprofils (10A, 10B) verlaufenden Anlageprofil (11A, 11B) verbunden oder verbindbar ist, und wobei
- die Auflageprofile (10A, 10B) derart an der Grundplatte (1) befestigt oder befestigbar sind, dass das am Auflageprofil (10A, 10B) angeordnete Anlageprofil (11A, 11B) wahlweise parallel zur Ebene der Grundplatte verläuft, oder in einem Winkel von 90° ± 45° aus dieser herausragt, oder
- ein Anlageprofil (11A, 11B) derart an dem Auflageprofil (10A, 10B) befestigt oder befestigbar ist, dass das Anlageprofil (11A, 11B) wahlweise parallel zur Ebene der Grundplatte verläuft, oder in einem Winkel von 90° ± 45° aus dieser herausragt.

5. Vorrichtung nach einem der vorhergehenden Ansprüche, wobei dieselbe zwei nahe der Säulen (3A, 3B) angeordnete Tragegriffe (12A, 12B) aufweist.

6. Vorrichtung nach einem der vorhergehenden Ansprüche, ferner umfassend Spanngurte (13A, 13B) zur Befestigung der Vorrichtung an einem Untergrund.

7. Vorrichtung nach einem der vorhergehenden Ansprüche, ferner umfassend eine auf der Grundplatte (1) auflegbare oder in diese einlegbare Schneidmatte (14).

8. Vorrichtung nach Anspruch 7, wobei die Schneidmatte (14) in einem vertieften Schlitz angeordnet ist, so dass ihre Oberseite sich unterhalb der Oberfläche der Grundplatte (1) befindet.

9. Vorrichtung nach einem der vorhergehenden Ansprüche, ferner umfassend Gerüstböcke, auf welchen die Grundplatte (1) anbringbar ist, oder Kupplungskonsolen (15), auf welchen ein Einlegegerüstboden (17) auflegbar, und auf welchem die Grundplatte (1) an einem Gerüst (16) anbringbar ist, oder die Vorrichtung ist dazu eingerichtet, an diesen Komponenten (15A, 15B, 17) angebracht werden zu können.

10. Verfahren zum Schneiden von platten- oder rollenförmigem Dämmmaterial, umfassend die folgenden Schritte:
- Einbringen des Dämmmaterials in einen Spalt zwischen einer Grundplatte (1) und einer oberhalb derselben angeordneten Führungsbahn (2);
- Bewegen eines Rundmessers (4) entlang der Führungsbahn (2), wobei dasselbe das Dämmmaterial durchtrennt;
**dadurch gekennzeichnet, dass** sich ein das Rundmesser (4) umgebender, nach unten hin offener Messerschutz (5) mit dem Rundmesser (4) in horizontaler Richtung mitbewegt, wobei der Messerschutz (5) vom Rundmesser (4) unabhängig in vertikaler Richtung verschoben wird, so dass seine Unterkante auf dem im Spalt befindlichen Dämmmaterial zunächst abgelegt wird, worauf sich das Rundmesser (4) das Dämmmaterial schneidend und der Messerschutz (5) das Dämmmaterial komprimierend entlang der Führungsbahn (2) bewegen.

11. Verfahren nach Anspruch 10, wobei das Dämmmaterial vor dem Schneiden auf vor dem Spalt befindlichen Auflageprofilen (10A, 10B) abgelegt wird.

12. Verfahren nach Anspruch 10 oder 11, wobei das Dämmmaterial vor dem Schneiden bis zu Endanschlägen (9A, 9B) vorgeschoben wird, welche an hinter dem Spalt angeordneten Skalenprofilen (8A, 8B) angeordnet sind.

13. Verfahren nach einem der Ansprüche 10 bis 12, wobei eine Vorrichtung nach Definition in einem der Ansprüche 1 bis 9 Verwendung findet.
